# EUROPÄISCHE PATENTSCHRIFT

(11) **EP 0 153 448 B1**
(45) Veröffentlichungstag und Bekanntmachung des Hinweises auf die Patenterteilung: **24.05.1989**
(21) Anmeldenummer: 84112249.2
(22) Anmeldetag: 11.10.1984
(51) Int. Cl.: C13F 3/00, C13D 1/00, C13D 3/00

(54) **Naturbelassener Vollrohrzucker und Verfahren zu seiner Herstellung**
Naturally maintained integral cane sugar and process to prepare it
Sucre de canne complet maintenu naturel et son procédé de fabrication

(30) Priorität: 29.02.1984 DE 3407364
(43) Veröffentlichungstag der Anmeldung: 04.09.1985
(73) Patentinhaber: PFEIFER & LANGEN, 50933 Köln (DE)
(72) Erfinder: Langen, Arnold, D-5013 Elsdorf (DE); Benecke, Herta, D-5020 Frechen-Grefrath (DE); Breithaupt, Udo, D-5014 Kerpen-Horrem (DE)
(74) Vertreter: Eggert, Hans-Gunther, Dr.

(56) Entgegenhaltungen:
- EP-A- 0 052 413
- DE-A- 2 215 196
- GB-A- 1 314 630
- US-A- 1 826 701
- CHEMICAL ABSTRACTS, Band 88, Nr. 9, 27. Februar 1978, Seite 298, Zusammenfassung Nr. 61 299t, Columbus, Ohio, US; & SU-A-581 140 (KIEV CONFECTIONERY FACTORY) 25-11-1977

## Beschreibung

Die Erfindung betrifft ein Verfahren zur Herstellung eines naturbelassenen Vollrohrzuckers aus Zuckerrohrsaft und das dadurch gewonnene neue Produkt.

Der normale, handelsübliche Weißzucker ist bekanntlich eine aus Zuckerrüben- bzw. Zuckerrohrsaft über zahlreiche Reinigungsoperationen isolierte, von allen pflanzlichen Begleitstoffen befreite, reine Saccharose. Die organischen und anorganischen Begleitstoffe des Pflanzensaftes finden sich in der Melasse, die als Viehfutter bzw. zur Erzeugung von Fermentationsprodukten wie Alkohol und Zitronensäure verwendet wird.

Der Weißzucker wird seit Jahren als leerer Kalorien- und Energieträger und wegen angeblich gesundheitsgefährdender Wirkungen angegriffen. Die Anschauung vieler Ernährungsphysiologen tendiert heute immer stärker dahin, die natürlichen Erfordernisse menschlicher Ernährung in den Mittelpunkt zu stellen und den Verbrauchern die Verwendung von nichtisolierten, in ihrem natürlichen Zustand belassenen Nahrungsmitteln zu empfehlen, die neben den energetisch nutzbaren Nährstoffen als Begleitsubstanzen auch noch essentielle Substanzen enthalten.

Der im Handel befindliche Rohrrohzucker ist ein Zwischenprodukt bzw. Halbfertigungserzeugnis der Rohrzuckerfabrikation. Die Zuckerkristalle sind nur zum Teil vom anhaftenden Sirup, der aus pflanzlichen Begleitstoffen und zahlreichen technisch bedingten Verunreinigungen besteht, befreit und daher braun gefärbt. Den Rohzuckern fehlt lediglich die letzte Reinigungsstufe, die Affination bzw. Raffination. Dennoch werden sie aufgrund der Begleitstoffe im Vergleich zu Weißzucker trotz zahlreicher Verunreinigungen und eines oft schlechten mikrobiellen Zustandes als weniger denaturiert und damit fälschlich als «natürlich» angesehen.

In den Anbaugebieten des Zuckerrohrs gibt es darüber hinaus die sog. Primitivzucker, die aus Zuckerrohrsaft durch mehrstündiges, manchmal tagelanges Einkochen in offenen Töpfen bis zum Erstarren der Zuckermasse beim Abkühlen hergestellt werden. Diese Primitivzucker enthalten üblicherweise noch Sand- und Cellulosereste und erweisen sich als recht bakterienreich. Das lange Einkochen bei hohen Temperaturen bis zu 130°C führt zu einem strukturverändernden Prozeß mit massiver Zerstörung der Saccharose und der Bildung von bis zu etwa 17% Invertzucker. Ohne Bleichmittel hergestellte Primitivzucker sind dunkelbraun, teils mit adstringierend strengen Karamelgeschmack, der den Anwendungsbereich erheblich einschränkt. Man ist aber auch schon dazu übergegangen, durch den Zusatz von Flokkungshilfsmitteln, insbesondere Pflanzensäften, wie z.B. Kokosmilch, einen Teil der Eiweißstoffe abzutrennen und den Sirup durch Zusatz von schwefeldioxidhaltigen Bleichmitteln zu bleichen, um hellere Primitivzucker zu erzeugen, die einen weniger starken Eigengeschmack besitzen.

Der frische Zuckerrohrsaft von heller Farbe und sehr angenehmem Geschmack verfärbt sich schon wenige Minuten nach seiner Gewinnung dunkel und es wurde angenommen, daß das nicht nur auf die Oxydation durch Luft, sondern hauptsächlich auf die Berührung mit Eisenmetallen zurückzuführen ist und es wurde dementsprechend vorgeschlagen, die Rohrstengel zur Entfernung der anhaftenden Verunreinigungen in einen Behälter mit Seifenlösung zu legen, abzubürsten, mit kaltem Wasser zu spülen, in einer hochprozentigen Chlorlösung oder kochendem Wasser zu sterilisieren und erst dann zu Saft zu verarbeiten. Beim Zerschneiden der Stengel sowie bei der Saftgewinnung sollten nur Werkzeuge und Maschinen aus rostfreiem Material verwendet werden (DE-OS 2 215 196).

Es ist ferner vorgeschlagen, die Oxydation des in üblicherweise mit Eisen- oder Stahlmühlen hergestellten Zuckerrohrsaftes durch Zusatz ausreichender Mengen Ascorbinsäure unmittelbar nach der Gewinnung zu verhindern. In beiden Fällen kann der erhaltene Zuckerrohrsaft durch Eindampfen kristallisiert oder einer Gefriertrocknung unterworfen werden (DE-OS 2 232 949).

Für die Herstellung von normalem weißem Rohrzucker ist es ferner bekannt, den Rohrzuckersaft nach Entfernung der darin suspendierten Anteile durch Zentrifugieren, zum Sieden zu erhitzen und dann erneut zu zentrifugieren, wodurch stickstoffhaltige Nichtzuckerverbindungen, Metalloxide und Kieselsäure entfernt werden (Pieter Honig: Principles of Sugar Technology, S. 494ff).

Die Aufgabe bestand nun darin, einen tatsächlichen naturbelassenen Zucker zu entwickeln, der den heutigen Marktbedürfnissen entspricht, d.h. er sollte trocken, rieselfähig und damit allgemein verwendbar sein. Es war naheliegend, vom frischen Zuckerrohrsaft auszugehen, der bereits im Altertum neben dem Honig als wohlschmeckendes Süßungsmittel Verwendung fand. Der Pflanzensaft selbst ist allerdings schwer als zeitgemä- ßes Süßungsmittel anzubieten: Durch die Transportkosten wäre er viel zu teuer, durch die unvermeidliche Konservierung gerade nicht mehr naturbelassenen und darüber hinaus würde er eine zu starke Umstellung der Verzehrgewohnheiten erfordern. Es galt deshalb, den Pflanzensaft so schonend wie möglich unter weitestgehender Beibehaltung seiner Originalzusammensetzung, d.h. der in der Pflanze normalerweise vorkommenden Begleitstoffe in eine Pulver- oder Granulatform zu überführen.

Das erfindungsgemäße Verfahren zur Herstellung eines naturbelassenen Vollrohrzuckers aus Zuckerrohrsaft besteht darin, daß man aus reifem, entblättertem, sauberem Zuckerrohr mit hohem Saccharosegehalt den Zuckerrohrsaft nur bis zu 50% des Rohrgewichts abpreßt, den erhaltenen Saft bei einer Temperatur über dem zweiten Flockpunkt der Wachse, Fette, Eiweißstoffe und Pentosane pasteurisiert,. die Flockung abtrennt, den gereinigten Saft unter der Pasteurisierungstemperatur schonend eindickt und den erhaltenen Sirup durch plötzlichen Entzug des restlichen Wassers in ein trockenes, rieselfähiges Produkt überführt.

Vorzugsweise wird das Zuckerrohr lediglich einmal gepreßt und hierbei so schonend behandelt, daß nur 40 bis 50% Saft, bezogen auf das Rohrgewicht anfallen. Dadurch ist es möglich, daß der abgepreßte Zuckerrohrsaft über 20, insbesondere über 22 Gew.% Saccharose enthält, und der Saccharose-Gehalt, bezogen auf den Gesamttrokkenstoffgehalt, im Saft über 90% liegt.

Üblicherweise wird das Zuckerrohr zu 80 bis 83% abgepreßt und der Saccharosegehalt beträgt häufig nur etwa 12%. Wegen der erfindungsgemä- ßen schonenden, d.h. partiellen Abpressung des Zuckerrohrs empfiehlt es sich, das noch beträchtliche Zuckermengen enthaltende Rohr im Rahmen einer normalen Zuckerfabrikation weiter zu verarbeiten.

Der durch die schonende Abpressung erhaltene Saft wird dann vorzugsweise über dem zweiten aber unter dem dritten Flockpunkt der im Zuckerrohrsaft enthaltenden Wachse, Fette, Eiweißstoffe und Pentosane pasteurisiert. Das entspricht einer Temperatur von 65 bis 80 °C, vorzugsweise 75 bis 78 °C. Der Zuckerrohrsaft wird möglichst schnell auf die Pasteurisierungstemperatur gebracht und dann zur Stabilisierung der Flockung etwa 5 bis 15 Minuten bei dieser Temperatur gehalten. Anschließend wird die Flockung zusammen mit Fasern und anderen unlöslichen Begleitstoffen mit Separatoren abgetrennt. Eine zusätzliche Reinigung des pasteurisierten teilgeflockten Saftes mit Filtern oder keimreduzierenden Filterschichten kann sich anschließen.

Aufgrund der unterschiedlichen chemischen Natur der natürlichen Begleitstoffe des Zuckerrohrsaftes kann man drei Flockpunkte feststellen. Den ersten bei 48 bis 55 °C, den zweiten bei 58 bis 65 °C und den dritten ab 85 °C bis zum Sieden des Saftes. Indem erfindungsgemäß die Pasteurisierung über dem zweiten aber unter dem dritten Flockpunkt vorgenommen wird, werden nur die ernährungsphysiologisch unbedeutenden Wachse zusammen mit einigen Eiweißstoffen durch die Flockung abgetrennt. Ohne die vorherige Abtrennung dieser besonders hitzeempfindlichen Wachse und Eiweißstoffe würde der rohe Saft nach der Trocknung nur zu einem wenig ansehnlichen Produkt ohne guten Geschmack führen.

Nicht erfaßt wird bei der erfindungsgemäßen Pasteurisierung der dritte große Flockpunkt, so daß ein wesentlicher Anteil an Eiweißstoffen im Produkt verbleibt. Es hat sich überraschend gezeigt, daß die Erhitzung des Saftes auf eine Temperatur zwischen dem zweiten und dritten Flockpunkt optimal ist und zwar nicht nur hinsichtlich der Forderung, daß der zu gewinnende Vollrohrzucker möglichst «naturbelassen» bleibt und eine gute mikrobiologische Qualität hat, sondern auch im Hinblick auf ein Maximum ein Geschmack bei gerade noch akzeptabler technologischer Verarbeitbarkeit mit modernen Anlagen. Der nach schonender Eindickung in ein trockenes rieselfähiges Produkt überführte, gereinigte Saft, d. h. der naturbelassene Vollrohrzucker gemäß der Erfindung, enthält noch bei höheren Temperaturen flockende Wachse, Proteine und Pentosane, was für den Verbraucher erkennbar wird, wenn er den Zucker in heißen, klaren Lösungen, z. B. in Tee verwendet.

Nach der beschriebenen Pasteurisierung und der Abtrennung der Flockung wird der gereinigte, klare Zuckerrohrsaft schonend eingedickt, was vorzugsweise im Vakuum bei einer maximalen Produkttemperatur von 60°C, in der Praxis meist nur 56°C geschieht. Dadurch wird der klare Zukkerrohrsaft auf einen Trockensubstanzgehalt (TS) von 70 bis 75% eingedickt.

Um den so erhaltenen Sirup schließlich in ein trockenes, rieselfähiges Produkt zu überführen, ist es erforderlich, ihm das restliche Wasser plötzlich zu entziehen. Das geschieht vorzugsweise dadurch, daß der eingedickte Sirup durch eine kurzzeitige Erhitzung in weniger als 60 Sekunden auf 142 bis 155°C gebracht wird und daß man dann durch geeignete Entspannung dafür sorgt, daß das restliche Wasser verdampfen kann. Durch diese Kurzzeithocherhitzung, verbunden mit einem Entweichenlassen der Brüden, z.B. in einem Trennraum bei Atmosphärendruck, wird der Sirup auf 92 bis 97% Trockensubstanz gebracht. Anschließend wird zur Kristallisation um mindestens 10°C abgekühlt. Hierfür kann man den auf 92 bis 97% Trockensubstanz eingedickten Sirup aus dem Brüdentrennraum frei auf bzw. in ein geeignetes Aggregat laufenlassen, in dem spontan die exotherme Kristallisation einsetzt. Ein derartiger geeigneter Kristallisator kann ein im Übergabebereich erhitztes und anschließend gekühltes Stahlband oder ein offener Schneckenförderer sein. Es ist auch möglich, den derart eingedickten kristallisationsfähigen Sirup zwecks feinerer Verteilung nach geeigneter Förderung auf das erhitzte Stahlband oder in einen offenen Kristallisator zu versprühen.

Andere Möglichkeiten, den eingedickten Sirup in ein trockenes rieselfähiges Produkt zu überführen, sind die Vakuum-Walzentrocknung oder die Vakuum-Bandtrocknung.

Erforderlichenfalls kann das getrocknete Produkt noch einer Nachtrocknung auf einen Feuchtigkeitsgehalt unter 1%, insbesondere gleich verbunden mit einer Agglomeration in einem Fließbett unterworfen werden.

Mit dem erfindungsgemäßen Verfahren gelingt es, den Saft von reifem Zuckerrohr ohne strukturverändernde Erhitzungsprozesse und die dabei üblicherweise auftretenden Farb- und Karamelisierungsreaktionen sowie ohne nennenswerte Inversion der Saccharose in eine trockene Form zu überführen, in der die im Zuckerrohrsaft vorkommenden Vitamine, insbesondere die B-Vitamine und die wünschenswerten Eiweißstoffe noch enthalten und nachweisbar sind. Der erfindungsgemäß hergestellte naturbelassene Vollrohrzukker hat etwa die Farbe und den Geschmack von frischgepreßtem Zuckerrohrsaft und enthält in 100 a Trockensubstanz folgende Bestandteile:

### Beispiel

Aus entblättertem, sauberem Zuckerrohr wurden auf einer Mühle 40% des Rohrgewichtes als Saft abgepreßt. Der erhaltene Saft mit einem Zukkergehalt von 20% und einem pH-Wert von 5,3 wurde zur Pasteurisierung über einen Wärmeaustauscher auf 78 °C erhitzt.

Nach 10 Minuten Standzeit ohne weitere Wärmezufuhr und Ausbildung einer stabilen Flockung wurde der Saft über einen Klär-Separator und ein nachgeschaltetes Schichtenfilter geleitet und anschließend im Vakuum bei einer maximalen Produkttemperatur von 56°C auf 70% Trockensubstanz eingedickt.

Der eingedickte Sirup wurde über einen Spiralrohrverdampfer innerhalb von 45 Sekunden auf 142°C gebracht und durch Dampfabscheidung auf 95% Trockenstoffgehalt konzentriert und anschließend mit einem Druck von 2 bis 3 bar auf ein Stahlband dosiert, das im Bereich der Aufgabe beheizt und im weiteren Verlauf gekühlt war.

Die getrocknete schaumig-poröse Masse wurde nach Vermahlung im Wirbelbett auf einen Wassergehalt unter 1 % nachgetrocknet und gesiebt. Das resultierende Produkt war ein freifließendes Pulver, das hinsichtlich Farbe und Geschmack frischgepreßtem Zuckerrohrsaft gleicht.

Analyse:
91,2% Saccharose,
2,5% Invertzucker,
2,5% Asche (Mineralstoffe, Spurenelemente),
1,1% Eiweißstoffe,
340 mg freie Aminosäure und
2,6 mg B-Vitamine
pH-Wert 5,3

## Patentansprüche

1. Naturbelassener, rieselfähiger Vollrohrzukker, dadurch gekennzeichnet, daß er in 100 g Trockensubstanz folgende Bestandteile enthält:
und daß er etwa die Farbe und den Geschmack von frisch gepreßtem Zuckerrohrsaft hat.

2. Verfahren zur Herstellung eines naturbelassenen, rieselfähigen Vollrohrzuckers gemäß Anspruch 1 aus Zuckerrohrsaft, dadurch gekennzeichnet, daß man aus reifem, entblättertem, sauberem Zuckerrohr mit hohem Saccharosegehalt den Zuckerrohrsaft nur bis zu 50% des Rohrgewichts abpreßt, den erhaltenen Saft bei einer Temperatur über dem zweiten und unter dem dritten Flockpunkt der Wachse, Fette, Eiweißstoffe und Pentosane pasteurisiert, die Flockung abtrennt, den gereinigten Saft unter der Pasteurisierungstemperatur schonend eindickt und den erhaltenen Sirup durch plötzlichen Entzug des restlichen Wassers in ein trockenes, rieselfähiges Produkt überführt.

3. Verfahren nach Anspruch 2, dadurch gekennzeichnet, daß das Zuckerrohr lediglich einmal gepreßt und hierbei so schonend behandelt wird, daß nur 40 bis 50 Gew.% Saft anfallen.

4. Verfahren nach Anspruch 2 oder 3, dadurch gekennzeichnet, daß der Saccharosegehalt des abgepreßten Zuckerrohrsaftes über 20, insbesondere über 22 Gew.%, und bezogen auf den Gesamttrockenstoffgehalt über 90% liegt.

5. Verfahren nach einem oder mehreren der Ansprüche 2 bis 4, dadurch gekennzeichnet, daß die Pasteurisierung bei Temperaturen von 65-80 °C vorgenommen wird.

6. Verfahren nach einem der Ansprüche 2 bis 5, dadurch gekennzeichnet, daß der Zuckerrohrsaft möglichst schnell auf die Pasteurisierungstemperatur gebracht wird und dann zur Stabilisierung der Flockung, insbesondere für die Dauer von 5 bis 15 Minuten bei dieser Temperatur gehalten wird.

7. Verfahren nach einem der Ansprüche 2 bis 6, dadurch gekennzeichnet, daß die Flockung, Fasern und andere unlösliche Begleitstoffe mit Separatoren abgetrennt werden.

8. Verfahren nach einem der Ansprüche 2 bis 7, dadurch gekennzeichnet, daß der Zuckerrohrsaft nach der Flockung über keimreduzierende Filterschichten geleitet wird.

9. Verfahren nach einem der Ansprüche 2 bis 8, dadurch gekennzeichnet, daß der klare Zuckerrohrsaft im Vakuum bei einer maximalen Produkttemperatur von 60 °C eingedickt wird.

10. Verfahren nach einem der Ansprüche 2 bis 9, dadurch gekennzeichnet, daß der klare Zuckerrohrsaft auf 70 bis 75% Trockensubstanz eingedickt wird.

11. Verfahren nach einem der Ansprüche 2 bis 10, dadurch gekennzeichnet, daß der eingedickte Sirup durch eine Kurzzeithocherhitzung auf 142 bis 155°C erhitzt wird.

12. Verfahren nach einem der Ansprüche 2 bis 11, dadurch gekennzeichnet, daß der eingedickte Sirup durch die Kurzzeithocherhitzung und anschließendes Entweichenlassen der Brüden auf 92 bis 97% Trockensubstanz gebracht wird.

13. Verfahren nach einem der Ansprüche 2 bis 12, dadurch gekennzeichnet, daß der eingedickte Sirup zur Kristallisation um mindestens 10°C abgekühlt wird.

14. Verfahren nach einem der Ansprüche 2 bis 13, dadurch gekennzeichnet, daß man den eingedickten Sirup aus dem Brüdentrennraum zur Kristallisation in einen geeigneten Kristallisator überführt.

15. Verfahren nach Anspruch 14, dadurch gekennzeichnet, daß man den eingedickten Sirup auf ein erhitztes Stahlband ablaufen läßt oder unter Druck aufsprüht und das kristallisierte Produkt anschließend kühlt.

16. Verfahren nach einem der Ansprüche 2 bis 10, dadurch gekennzeichnet, daß der eingedickte Sirup einer Sprühtrocknung unterworfen wird.

## Claims

1. Unprocessed pourable complete cane sugar characterized in that it contains in 100 g of dry matter:
and that it has approximately the color and flavor of freshly pressed sugarcane juice.

2. A method of producing an unprocessed pourable complete cane sugar according to claim 1 from sugarcane juice, characterized by pressing ripe, deleaved and clean sugarcane with high sucrose content to squeeze out only up to 50% of the weight of the sugarcane, pasteurizing the resulting juice at a temperature above the second and below the third flocculation point of the waxes, fats, proteins, and pentosans, separating the flocculate, gently thickening the purified juice below the pasteurization temperature to a syrup, and converting the resulting syrup into a dry and pourable product by suddenly extracting the residual water.

3. The method according to claim 2, characterized in that the sugarcane is preferably pressed only once, being treated so gently that only 40 to 50% of its juice is obtained.

4. The method according to claim 2 or 3, characterized in that the sucrose content of the pressed- out sugarcane juice is over 20 and especially over 22% by weight and that it is over 90% in terms of the overall solids content.

5. The method according to one or more of claims 2 to 4, characterized in that the pasteurization is carried out at a temperature of 65 to 80°C.

6. The method according to any of claims 2 to 5, characterized in that the sugarcane juice is raised to pasteurization temperature as rapidly as possible and maintained at that temperature especially 5 to 15 minutes to stabilize the flocculate.

7. The method according to any of claims 2 to 6, characterized in that the flocculate, fibers and other insoluble associated materials are removed by means of separators.

8. The method according to any of claims 2 to 7, characterized in that the sugarcane juice is conducted over microorganism decreasing filter layers subsequent to flocculation.

9. The method according to any of claims 2 to 8, characterized by thickening the clear sugarcane juice under vacuum at a maximum product temperature of 60°C.

10. The method according to any of claims 2 to 9, characterized by thickening the clear sugarcane juice to 70 to 75% dry matter.

11. The method according to any of claims 2 to 10, characterized in that the thickened syrup is rapidly heated to 142 to 155 °C.

12. The method according to any of claims 2 to 11, characterized in that the thickened syrup is brought to 92 to 97% dry matter by the rapid heating followed by subsequently letting the vapors escape.

13. The method according to any of claims 2 to 12, characterized in that the thickened syrup is cooled down by at least 10°C to crystallize it.

14. The method according to any of claims 2 to 13, characterized by transferring the thickened syrup from the vapor-separation space into an appropriate crystallizer for the crystallization.

15. The method according to claim 14, characterized by spraying under pressure or letting out the thickened syrup onto a heated steel belt and by finally cooling the crystallized product.

16. The method according to any of claims 2 to 10, characterized in that the thickened syrup is submitted to spray drying.

## Revendications

1. Sucre de canne complet maintenu naturel, ruisselable, caractérisé en ce qu'il contient, dans 100 g de substance sèche, les constituants suivants:
et en ce qu'il a à peu près la couleur et le goût du jus de canne à sucre fraîchement exprimé.

2. Procédé de fabrication, à partir de jus de canne à sucre, d'un sucre de canne complet maintenu naturel, ruisselable, suivant la revendication 1, caractérisé en ce qu'on exprime, à partir de canne à sucre mûre, débarassée de ses feuilles et nettoyée, à haute teneur en saccharose, jusqu'à 50% seulement du poids de la canne à sucre, on pasteurise le jus obtenu à une température supérieure au deuxième point de floculation et inférieure au troisième point de floculation des cires, des graisses, des protides et des pentosanes, on sépare le précipité floconneux, on concentre avec ménagement le jus purifié au-dessous de la température de pasteurisation et on transforme le sirop obtenu en un produit sec ruisselable, par élimination brusque de l'eau résiduelle.

3. Procédé suivant la revendication 2, caractérisé en ce que la canne à sucre est pressée une seule fois et est traitée à cette occasion avec un tel ménagement que l'on n'obtienne que 40 à 50% en poids de jus.

4. Procédé suivant la revendication 2 ou 3, caractérisé en ce que la teneur en saccharose du jus de canne à sucre exprimé se situe au-dessus de 20, notamment au-dessus de 22% en poids et, par rapport à la teneur totale en matière sèche, au-dessus de 90%.

5. Procédé suivant une ou plusieurs des revendications 2 à 4, caractérisé en ce que la pasteurisation est effectuée à des températures de 65 à 80 °C.

6. Procédé suivant l'une des revendications 2 à 5, caractérisé en ce que le jus de canne à sucre est porté aussi rapidement que possible à la température de pasteurisation, puis maintenu à cette température en particulier pendant une durée de 5 à 15 minutes en vue de la stabilisation du précipité floconneux.

7. Procédé suivant l'une des revendications 2 à 6, caractérisé en ce que le précipité floconneux, les fibres et d'autres impuretés insolubles sont éliminés au moyen de séparateurs.

8. Procédé suivant l'une des revendications 2 à 7, caractérisé en ce que le jus de canne à sucre est filtré après la floculation sur des couches limitant les germes.

9. Procédé suivant l'une des revendications 2 à 8, caractérisé en ce que le jus clair de canne à sucre est concentré sous vide à une température maximale du produit de 60°C.

10. Procédé suivant l'une des revendications 2 à 9, caractérisé en ce que le jus clair de canne à sucre est concentré à une teneur en substance sèche de 70 à 75%.

11. Procédé suivant les revendications 2 à 10, caractérisé en ce que le sirop concentré est chauffé pendant une courte durée à une température élevée de 142 à 155 °C.

12. Procédé suivant l'une des revendications 2 à 11, caractérisé en ce que le sirop concentré est porté à une teneur en substance sèche de 92 à 97% par le chauffage de courte durée à température élevée suivi d'un dégagement des vapeurs de jus.

13. Procédé suivant l'une des revendications 2 à 12, caractérisé en ce qu'on refroidit d'au moins 10°C le sirop concentré pour le faire cristalliser.

14. Procédé suivant l'une des revendications 2 à 13, caractérisé en ce qu'on transfère le sirop concentré de la chambre de séparation des vapeurs de jus en vue de sa cristallisation dans un cristalli- sateur approprié.

15. Procédé suivant la revendication 14, caractérisé en ce qu'on déverse ou pulvérise sous pression le sirop concentré sur un ruban d'acier chauffé puis on refroidit le produit cristallisé.

16. Procédé suivant l'une des revendications 2 à 10, caractérisé en ce que le sirop concentré est soumis à un séchage par pulvérisation.
